# FASCICULE DE BREVET EUROPEEN

(11) **EP 0 693 424 B1**
(45) Date de publication et mention de la délivrance du brevet: **27.03.1996**
(21) Numéro de dépôt: 94810424.5
(22) Date de dépôt: 19.07.1994
(51) Int. Cl.: B65B 19/22, B65H 23/188, B65B 61/18, B65B 61/02

(54) **Procédé et dispositif de préparation d'étiquettes**
Verfahren und Vorrichtung zur Herstellung von Verpackungszuschnitten
Label preparation device/method

(43) Date de publication de la demande: 24.01.1996
(73) Titulaire: FABRIQUES DE TABAC REUNIES S.A., CH-2003 Neuchâtel-Serrières (CH)
(72) Inventeur: Sigrist, Albert, CH-2013 Colombier (CH); Rizzolo, Roberto, CH-2149 Champ-du-Moulin (CH)
(74) Mandataire: Fischer, Franz Josef

(56) Documents cités:
- DE-A- 2 915 829
- DE-A- 3 124 344
- DE-A- 3 141 311
- DE-A- 3 322 129
- FR-A- 1 158 865

## Description

La présente invention concerne un procédé et un dispositif de préparation d'étiquettes, notamment d'étiquettes pour emballages de paquets de cigarettes.

On connaît deux types principaux de paquets de cigarettes, le paquet box ou rigide connu généralement sous le non de "Hinge-lid pack", ainsi que le paquet mou appelé aussi "Soft-pack", chacun des deux types de paquets ayant ses avantages et inconvénients réciproques, aussi bien lors de la préparation des paquets que lors de leur utilisation.

Généralement les étiquettes pour paquets box sont préparées indépendamment de la machine d'emballage de cigarettes, même parfois par un fabricant spécialisé, indépendant de l'industrie du tabac. Elles sont livrées en piles d'étiquettes, chacune d'entre elles comportant les nervures de plage ainsi que les découpes nécessaires à leur assemblage sur la machine d'emballage.

En ce qui concerne les étiquettes pour paquets mous, elles sont généralement destinées à former des paquets par des plis en diamant, ce qui ne nécessite pas de découpes préalables de l'étiquette. De ce fait, ces étiquettes sont obtenues à partir d'une bande en provenance d'un rouleau préimprimé alimentant directement la machine d'emballage.

D'autres types d'étiquettes pour paquets mous sont destinées à former des paquets comportant des plis à plat et non uniquement en diamant. Pour ceci, il est nécessaire d'effectuer des découpes sur l'étiquette, ces découpes étant assez semblables à celles prévues sur une étiquette pour paquet box. Toutefois, vu le faible grammage du papier, typiquement de 90 à 100 g/m², il n'est pas possible de préparer séparément les étiquettes comme pour celles destinées aux paquets box, des étiquettes de papier mince comportant des découpes étant difficilement séparables l'une de l'autre lorsqu'elles sont disposées en piles, ceci amenant alors à un bourrage de la machine d'emballage.

L'art antérieur le plus proche est représenté par DE-A-31 41 311. Le dispositif décrit dans ce document montre un système d'alimentation d'une bande d'un matériau destiné à confectionner un emballage, une découpe étant périodiquement réalisée dans la bande afin de confectionner des étiquettes. Tel que décrit, ce dispositif nécessite un arrêt de la bande au moment de la découpe de l'étiquette, ce qui entraîne une diminution du rendement de la machine ainsi que de forts à-coups dans la bande.

Un premier but de l'invention est donc de proposer un procédé permettant d'effectuer avec précision une découpe transversale afin de séparer une étiquette d'une bande de papier.

Un deuxième but de l'invention est de proposer un dispositif destiné à être installé sur une machine d'emballage de cigarettes, ledit dispositif étant alimenté par une bande de papier et effectuant au moins une ou plusieurs découpes lors du passage de ladite bande dans le dispositif, de manière à ce qu'il soit ultérieurement possible de séparer avec précision l'étiquette de la bande de papier, afin de réaliser un emballage de type mou, comportant un ou plusieurs pliages à plat, sur la machine d'emballage.

Généralement, vu la faible rigidité du papier employé, les étiquettes de type mou conventionnelles ne comportent pas de rainures permettant de faciliter la confection de plis lors de l'assemblage du paquet. De telles rainures peuvent toutefois être utiles, tant pour faciliter la confection des plis que pour augmenter leur rigidité et améliorer l'esthétique du paquet terminé.

Un autre but de l'invention est donc d'ajouter au dispositif précédent des moyens permettant d'effectuer des rainures de plage.

Il peut être intéressant, vu la présence de ce dispositif, de lui ajouter encore d'autres éléments permettant de perfectionner l'étiquette afin d'améliorer la confection ou l'usage du paquet. Parmi ces éléments, on peut avoir des moyens permettant de confectionner des lignes moletées ou gaufrées, afin de faciliter la tenue du paquet ainsi que son ouverture, et/ou des moyens permettant de déposer une date ou un code sur chaque étiquette, ainsi que des moyens permettant de préparer le ou les dispositifs d'ouverture du paquet.

Encore un but de l'invention est donc d'ajouter au dispositif précédent un ou plusieurs des moyens ci-dessus et de rendre le dispositif précédent modulable, de manière à pouvoir l'adapter à différents types d'étiquettes alors qu'encore un autre but est de faciliter la synchronisation des divers moyens ci-dessus. Enfin un dernier but de l'invention est de proposer un dispositif compact pouvant être installé d'origine sur une nouvelle machine d'emballage ou pouvant être ajouté ultérieurement à une machine existante.

Il est à remarquer que l'homme du métier saura adapter un tel dispositif pour la préparation d'étiquettes d'emballage pour d'autres produits que des cigarettes.

Afin d'atteindre les buts mentionnés, l'invention propose tout d'abord un procédé de préparation d'étiquettes, notamment pour la confection d'étiquettes d'emballage de cigarettes de type mou, comportant les caractéristiques indiquées dans les revendications 1 et 2, puis un dispositif idoine tel que décrit dans les revendications 3 à 13.

L'invention est décrite ci-dessous en se référant au dessin comportant les figures où:
la figure 1 représente une forme d'exécution particulière d'une étiquette réalisable par le dispositif de préparation selon l'invention, et
la figure 2 représente une vue schématique d'une forme d'exécution du dispositif de préparation d'étiquettes.
Il a été fait mention et il sera fait mention dans la description qui suit ainsi que dans les revendications, de nervures de pliage; on doit entendre par ceci une déformation effectuée à l'endroit où s'effectuera le pli, respectivement sur une ligne de pliage. Cette déformation peut être en relief soit sur la face de l'étiquette correspondant à l'extérieur du pli et par conséquent en creux sur la face opposée, soit au contraire en relief sur la face correspondant à l'intérieur du pli, et en creux sur la face opposée; sur les face où cette déformation est en creux, elle correspond alors à une rainure. Par la suite il ne sera fait mention que de nervures de pliage, englobant l'une ou l'autre des significations ci-dessus.

L'étiquette 1 de la figure 1 n'est qu'une forme d'exécution particulière d'étiquette pour emballage d'un paquet de cigarettes de type mou, qui regroupe un certain nombre d'éléments réalisables par le dispositif de préparation selon l'invention. L'étiquette 1 est généralement de forme essentiellement rectangulaire, et est composée de panneaux séparés notamment par des lignes de pliage 10,11,12,13 afin de former les faces latérales ainsi que les faces inférieures et supérieures du paquet. Par rapport à une étiquette destinée à la confection d'un paquet mou habituel, celle-ci est préparée notamment de manière à ce que deux des panneaux formant les faces supérieures et inférieures puissent être pliés à plat; pour ceci l'étiquette 1 comprend les découpes 14, 15 et 16. L'extrémité des découpes 14 et 15 proche des lignes de pliage 10 peuvent se terminer par une portion à 90°, comme sur les découpes 14, ou par une portion en arc de cercle, comme sur la découpe 15. En reliant les extrémités des ces portions de découpes à la ligne de pliage correspondante par une portion de ligne de pliage 14A,15A, il est possible de créer une amorce de pli en diamant lors de l'assemblage du paquet, ce qui améliore son étanchéité malgré le pliage à plat des panneaux supérieurs et inférieurs.

La découpe 16 est ici de forme différente vu qu'elle constitue aussi l'un des moyens d'ouverture du paquet. Pour ceci, afin de former la languette d'arrachage 16A, elle se continue par une découpe partielle 16B. La portion de ligne de pliage 16C a la même fonction que celle décrite précédemment pour les autres découpes.

En sus des découpes décrites ci-dessus, le dispositif selon l'invention peut effectuer un certain nombre de rainures de pliage, notamment deux rainures longitudinales 10A correspondant aux lignes de pliage 10, quatre rainures transversales 11A,12A correspondant aux lignes de pliage 11 et 12, ainsi qu'éventuellement des rainures obliques 13A pour les lignes de pliage 13 nécessaires à un pli en diamant de certaines portions du paquet. Les courtes lignes de pliage 14A, 15A et 16C mentionnées précédemment peuvent aussi recevoir chacune une courte rainure de pliage.

D'autres aménagements peuvent être apportés à l'étiquette 1, comme par exemple des lignes moletées. Par moletage, on entend ici une opération par laquelle une roulette ou un rouleau comportant un certain profil strié ou cannelé sur son pourtour est pressé à froid sur une portion de l'étiquette, créant une zone affaiblie, respectivement une ligne moletée ou gaufrée à froid, facilitant ainsi son pliage ou sa déchirure. Par la suite et afin de simplifier la terminologie, on ne parlera que de moletage et de ligne moletée.

Les lignes de pliage transversale 11 et 12 peuvent être moletées, comme représenté en 17, sur leur portion centrale limitée par les lignes de pliage 10. Cette opération peut être effectuée à la place ou en sus de la création des rainures 12A. Par cette opération, on peut obtenir un paquet dont les quatre coins latéraux sont arrondis, améliorant ainsi son esthétique et sa rigidité.

Une autre ligne moletée peut être créée comme représenté en 18, afin de faciliter l'ouverture de la face supérieure du paquet. La portion de la ligne moletée 18 représentée en superposition de la ligne de pliage 10 peut être superposée à cette ligne ou alors décalée de quelques mm en direction des panneaux formant les faces latérales du paquet. L'extrémité de cette ligne moletée 18 peut se terminer par une découpe 18A ou alors continuer jusqu'au bord de l'étiquette.

Au cas où un moyen d'ouverture des faces latérales du paquet est à prévoir, il est facile d'ajouter au dispositif selon l'invention des moyens permettant de créer une ligne moletée longitudinale 19, d'y ajouter une ficelle ou un ruban d'arrachage 19B et d'effectuer une découpe en U de la bordure latérale de l'étiquette afin de créer une languette d'arrachage 19A. A remarquer la découpe en creux sur la bordure opposée de l'étiquette.

Enfin, on peut ajouter au dispositif des moyens permettant d'imprimer une date ou un code alphanumérique ou code-barre 19C.

Comme on le voit sur la figure, les rainures de pliage longitudinales 10A ainsi que la ligne moletée 19 ne s'étendent pas sur toute la longueur de l'étiquette 1 mais s'arrêtent à quelques mm des bordures latérales pour une raison qui sera expliquée plus bas.

Comme on le voit sur la figure 2, le dispositif de préparation d'étiquettes 2, permettant la réalisation des opérations décrites ci-dessus est de préférence directement installé sur une machine d'empaquetage de cigarettes 3 comportant un bâti 30, dont seule une portion est visible sur la figure 2. Le dispositif de préparation 2 comprend principalement un châssis 20 sur lequel sont montés les différents moyens permettant ces opérations. Une bobine 31 d'une bande continue 32 en papier, de grammage correspondant à la réalisation d'un paquet mou, et dont une face est déjà imprimée reproduisant périodiquement le ou les motifs qui apparaîtront ultérieurement sur les faces extérieures du paquet est en rotation sur un axe 33 fixé soit à une portion 30 du bâti de la machine d'empaquetage soit à une portion du châssis 20. La rotation de la bobine 31 est légèrement freinée afin de conserver la bande 32 tendue. La ficelle ou bandelette d'arrachage 19B dont il a été fait mention précédemment provient d'une autre bobine 34, en rotation freinée sur un axe 35, lui aussi solidaire du bâti 30 ou du châssis 20.

Après avoir quitté la bobine 31, la bande 32 passe par le dispositif 4 permettant d'effectuer les nervures de pliage nécessaires, en particulier celles décrites plus haut et référenciées 10A, 11A, 12A, 13A, 14A, 15A et 16C. La confection des nervures prévues se fait selon une technique connue, par passage de la bande 32 entre deux rouleaux 40 et 41 équipés des profils nécessaires. Le dispositif 5 permet d'apposer par impression le code ou la date 19C sur une portion de l'étiquette; il est composé, selon une technique connue des deux rouleaux 50 et 51 entre lesquels passe la bande 32, l'un des rouleaux, le rouleau 51 par exemple comportant des moyens d'impression en relief ou par encrage, alors que l'autre rouleau, le rouleau 50, sert de rouleau d'appui. Les lignes moletées repérées précédemment par 17, 18 et 19, sont réalisées par le dispositif de moletage 6 composé de deux rouleaux de moletage 60 et 61 de technique connue. Le dispositif 7 est destiné à déposer tout d'abord la ficelle ou bandelette d'arrachage 19B sur une face de la bande 32, puis à effectuer les découpes et découpes partielles mentionnées précédemment et référenciées en 14, 15, 16, 16B et 18A. La ficelle ou bande d'arrachage 19B est préencollée afin d'adhérer à la bande 32 sous l'effet de la pression exercée par le rouleau 70 sur le rouleau 72. Un rouleau de guidage 71 permet de guider la bande de papier 32 afin que l'angle qu'elle fait par rapport à la ficelle ou la bande d'arrachage 19B lors de leur rencontre soit aussi faible que possible. Les découpes et prédécoupes nécessaires sont effectuées par le rouleau de coupe 73 qui est muni de moyens de coupe connus de la technique, le rouleau 72 servant de rouleau d'appui. La découpe en U permettant de former l'autre languette d'arrachage 19A est faite sur une deuxième paire de rouleaux 74 et 75.

A ce stade de fabrication les étiquettes 1 sont toujours rattachées sous forme d'une bande 32, chaque portion de bande correspondant à une étiquette 1 comprenant toutes les nervures, découpes et prédécoupes ainsi que les lignes moletées nécessaires. Il ne reste plus qu'à effectuer une découpe transversale en travers de la bande afin de séparer chaque étiquette 1. Pour ceci on dispose du rouleau de coupe 77 appuyant sur le rouleau d'appui 76. La lame coupante montée sur le rouleau 77 doit être munie d'une encoche afin de ne pas aussi découper la languette 19A qui fait saillie sur un bord de l'étiquette 1. Les rouleaux de coupe 76 et 77 pourraient être intégrés avec les autres dispositifs à l'intérieur du châssis 20 du dispositif de préparation, mais selon une forme d'exécution préférentielle ces derniers rouleaux de coupe sont séparés du dispositif pour des raisons de synchronisme comme il va être expliqué plus bas. Dès que les étiquettes 1 sont séparées les unes des autres et ne forment plus une bande continue, des moyens d'acheminement schématisés en 36 emmènent chaque étiquette 1 afin qu'elle soit confectionnée en emballage de paquet de cigarettes sur la suite de la machine d'emballage 1.

Le rassemblement des divers moyens permettant de réaliser les opérations de préparation d'une étiquette 1 décrites ci-dessus en un châssis 20 relativement compact, il est possible de simplifier les commandes d'avance de la bande de papier 32 lors des diverses opérations de préparation ainsi que la synchronisation des divers dispositifs décrits. Pour ceci, une commande de mouvement 8, proportionnelle à la vitesse de fonctionnement de la machine d'empaquetage 1 est directement transmise aux divers dispositifs 4, 5, 6 et 7 mentionnés, comme on le voit sur la figure 2. Cette transmission de mouvement et synchronisation des divers dispositifs élémentaires est de préférence essentiellement ou uniquement de type mécanique, par exemple par courroie crantée. Il est évident qu'une telle commande est nettement plus simple qu'une commande électronique individuelle de chaque dispositif.

Il est nécessaire que la séparation des étiquettes de la bande par le rouleau de coupe 77 soit faite en un endroit très précis de la bande, la tolérance de position de cette ligne de coupe transversale n'étant que de 1 ou 2 dixièmes de mm. Pour ceci, il est nécessaire de rajuster la position de la bande avant d'effectuer une coupe de séparation d'étiquette.

Les moyens prévus à cet effet peuvent être décrits comme suit: on remarque sur la figure 2 que le rouleau 41 comporte un méplat 42, de même il a été mentionné précédemment que les rainures 10A ainsi que la ligne moletée 19 ne couvrent pas toute la longueur de l'étiquette. En calant les rouleaux 40 et 41 effectuant en particulier les rainures longitudinales 10A et les rouleaux de moletage 60 et 61 effectuant en particulier la ligne moletée 19, de manière à ce que la bande 32 soit en face du méplat 42 en même temps qu'en face de la partie non moletée des rouleaux de moletage 60 et 61 lorsque la portion de bande destinée à être coupée par le rouleau de coupe 77 est approximativement en face dudit rouleau de coupe, et vu que l'action des rouleaux 50 et 51, 72 et 73, 74 et 75 est périodique et n'agit pas à ce moment sur la bande 32, on obtient un relâchement de la tension de traction imposée à la bande 32. A cet instant, la bande 32 est tendue uniquement par le freinage imposé à la bobine 31, ladite bande étant alors entrainée par les rouleaux d'entraînement 80. La bande 32 comprend, en un endroit quelconque si possible non visible lorsque le paquet est terminé, une marque 19D préimprimée, dont la position est très exactement déterminée et qui peut être détectée par une cellule de lecture 81, par exemple une cellule photo-électrique. Lorsque la cellule 81 détecte le passage de la marque 19D, la tension de la bande étant relâchée, son signal est transmis à des moyens de commande 82 qui commandent alors la vitesse instantanée d'entraînement des rouleaux 80 ainsi que l'action du rouleau de coupe 77. De cette manière, aucun décalage ne peut être cumulé, la coupe transversale de séparation des étiquettes ayant toujours lieu à une distance très exactement déterminée de la marque 19D.

Comme représenté sur la figure, ces moyens permettant la coupe transversale de séparation sont de préférence séparés du dispositif de préparation 2, mais ils pourraient tout aussi bien y être intégrés.

Le dispositif de préparation d'étiquettes a été décrit pour la préparation d'une forme d'exécution déterminée d'une étiquette, il est bien entendu que l'homme du métier saura adapter le dispositif selon la forme d'exécution désirée de l'étiquette. En particulier, il n'est pas nécessaire que tous les dispositifs élémentaires soient présents, par exemple s'il n'est pas nécessaire d'inscrire un code ou une date, le dispositif correspondant peut être omis, de même si les lignes moletées 17 ne sont pas prévues, ou alors si un seul moyen d'ouverture du paquet est désiré, les dispositifs nécessaires à la confection de l'autre moyen d'ouverture sont à supprimer, de même que si on ne désire pas préparer des rainures de pliage. Au minimum le dispositif de préparation d'étiquettes comprend les rouleaux nécessaires pour la confection des découpes 14,15 et éventuellement 16, les autres éléments étant optionnels. Vu que le dispositif est alimenté par une bande de papier, le dispositif de coupe 76, 77 est lui aussi indispensable, mais comme on l'a vu précédemment, il est généralement disposé sur la machine d'emballage elle-même. De même, la succession décrite des divers dispositifs élémentaires peut être modifiée, étant entendu que le dispositif de coupe 76, 77 doit toujours se trouver en fin de ligne.

Ainsi, le dispositif décrit qui peut être monté sur une nouvelle machine d'emballage ou sur une machine existante permet en particulier de simplifier la conception de ladite machine d'emballage et il devient possible d'obtenir une grande variété de formes d'exécution d'étiquettes par des adaptations rapides du dispositif de préparation, la simplification de l'entraînement de ce dispositif permettant un fonctionnement de la machine d'emballage à cadence élevée.

Ce dispositif permet en particulier d'obtenir des étiquettes dont les découpes et les lignes de pliage sont conçues et disposées de telle manière que l'on peut obtenir un emballage constitué d'une seule couche de matériau et ayant néanmoins une étanchéité élevée.

## Revendications

1. Procédé de préparation d'étiquettes, notamment d'étiquettes (1) pour la confection de paquets d'emballage de cigarettes de type mou comportant une ou plusieurs découpes (14,15,16,16B), ledit procédé étant conduit sur une machine d'emballage (3) comportant des moyens (33) d'alimentation d'un côté par une bande en papier préimprimé (32) en provenance d'une bobine (31), ainsi que des moyens (76,77) aptes à effectuer au moins une découpe (14,15,16,16B) de ladite étiquette (1), caractérisé en ce qu'un relâchement périodique de la tension de la bande de papier (32) est provoqué durant lequel ladite bande est tout d'abord réalignée par rapport à un marquage (19D) de celle-ci, ensuite de quoi des moyens de coupe transversale (76,77) sont commandés afin de séparer ladite étiquette (1) de la bande de papier (32).

2. Procédé selon la revendication 1, caractérisé en ce que le réalignement de la bande (32) est obtenu par une variation de la vitesse de défilement de ladite bande.

3. Dispositif (2) de préparation d'étiquettes, notamment d'étiquettes (1) pour la confection de paquets d'emballage de cigarettes de type mou comportant une ou plusieurs découpes (14,15,16,16B), ledit dispositif étant disposé directement sur la machine d'emballage (3) et comportant des moyens (33) d'alimentation d'un côté par une bande de papier préimprimée (32) en provenance d'une bobine (31), ainsi que des moyens (76,77) aptes à effectuer au moins une découpe (14,15,16,16B) de ladite étiquette (1), caractérisé en ce qu'il comporte en outre des moyens (42,50,51,72,73,74,75) provoquant un relâchement périodique de la tension de la bande de papier (32) afin de réaligner ladite bande par rapport à un marquage (19D) de celle-ci, ainsi que des moyens de commande (82) aptes à commander l'action de rouleaux de coupe transversale (76,77) pour séparer ladite étiquette (1) de la bande de papier (32) lors dudit relâchement de tension.

4. Dispositif selon la revendication 3, caractérisé en ce que, durant le relâchement de la tension de la bande de papier, les moyens de commande (82) sont en outre aptes à commander la vitesse instantanée de rouleaux d'entraînement (80), permettant ainsi le réalignement de ladite bande de papier par rapport à un marquage (19D) de celle-ci.

5. Dispositif selon l'une des revendications 3 ou 4, caractérisé en ce qu'il comprend en outre des moyens (4) de confection d'au moins une rainure de plage (10A,11A,12A,13A,14A,15A,16C), constitués d'un rouleau profilé (41) pressant sur un rouleau d'appui (40).

6. Dispositif selon l'une des revendications 3 à 5, caractérisé en ce qu'il comprend en outre des moyens (6) de confection d'au moins une ligne moletée (17,18,19), constitués d'un rouleau profilé pressant sur un rouleau d'appui (60,61).

7. Dispositif selon l'une des revendications 3 à 6, caractérisé en ce que les moyens de confection de rainures de plage (4) et/ou de lignes moletées (6) sont prévus pour ne confectionner des rainures longitudinales (10A), respectivement des lignes moletées longitudinales (19) que sur une portion centrale de la longueur de l'étiquette (1), le désengagement desdits moyens de confection de rainures longitudinales (10A) et/ou de lignes moletées longitudinales (19) permettant ledit réalignement de la bande de papier (32).

8. Dispositif selon l'une des revendications 3 à 7, caractérisé en ce qu'il comprend en outre des moyens (7) permettant de disposer une ficelle ou ruban d'arrachage préencollé (19B) sur une face de la bande de papier (32) correspondant à la face intérieure du paquet, ladite ficelle ou bande d'arrachage étant appliquée sur la bande de papier par pression entre deux rouleaux de pression (70,72) le long d'une ligne moletée (19), ledit dispositif comportant en outre des moyens (74,75) permettant de découper une languette d'arrachage (19A) sur une extrémité de ladite ligne moletée (19).

9. Dispositif selon la revendication 8, caractérisé en ce que l'un desdits rouleaux de pression (72) correspond à l'un des rouleaux d'appui d'un dispositif de coupe.

10. Dispositif selon l'une des revendications 3 à 9, caractérisé en ce qu'il comprend en outre des moyens (5) permettant d'apposer un code alpha-numérique ou code barre ou une date (19C) sur une portion de surface de l'étiquette (1), lesdits moyens étant constitués d'un rouleau d'impression (51) pressant la bande de papier (32) contre un rouleau d'appui (50).

11. Dispositif selon l'une des revendications 3 à 10, caractérisé en ce que les découpes et prédécoupes (14,15,16,16B,18A,19A) sont effectuées par au moins un rouleau de coupe (73,75) appuyant contre un rouleau d'appui (72,74).

12. Dispositif selon l'une des revendications 3 à 11, caractérisé en ce que les divers moyens (4,5,6,7) permettant d'effectuer les nervures de plage (10A,11A,12A,13A,14A,15A,16C), l'apposition d'un code ou d'une date (19C), les lignes moletées (17,18,19) et les découpes (14,15,16,18A,19A), sont entraînés à des vitesses proportionnelles directement par un entraînement mécanique (8) depuis la machine d'emballage (1).

13. Dispositif selon la revendication 12, caractérisé en ce que les moyens de coupe transversale (76,77) permettant de séparer les étiquettes (1) sont commandés par une cellule de synchronisation (81).

## Claims

1. Process for preparing blanks, especially blanks (1) for making soft-type cigarette-wrapping packs comprising one or more cuts (14, 15, 16, 16B), said process being conducted on a packing machine (3) comprising means (33) for feeding one side with a strip of pre-printed paper (32) coming from a reel (31), as well as means (76, 77) capable of effecting at least one cut (14, 15, 16, 16B) of said blank (1), characterized in that a periodic slackening of the tension on the strip of paper (32) is caused, during which said strip is first of all realigned relative to a marking (19D) thereof, after which transverse cutting means (76, 77) are controlled in order to separate said blank (1) from the strip of paper (32).

2. Process according to claim 1, characterized in that the realignment of the strip (32) is obtained by a variation of the speed of travel of said strip.

3. Device (2) for preparing blanks, especially blanks (1) for making soft-type cigarette-wrapping packs comprising one or more cuts (14, 15, 16, 16B), said device being disposed directly on the packing machine (3) and comprising means (33) for feeding one side with a strip of pre-printed paper (32) coming from a reel (31), as well as means (76, 77) capable of effecting at least one cut (14, 15, 16, 16B) of said blank (1), characterized in that it further comprises means (42, 50, 51, 72, 73, 74, 75) causing a periodic slackening of the tension on the strip of paper (32) in order to realign said strip relative to a marking (19D) thereof, as well as control means (82) capable of controlling the action of transverse cutting rollers (76, 77) for separating said blank (1) from the strip of paper (32) at the time of said slackening of tension.

4. Device according to claim 3, characterized in that, during the slackening of the tension on the strip of paper, the control means (82) are further capable of controlling the instantaneous speed of driving rollers (80), thus permitting the realignment of said strip of paper relative to a marking (19D) thereof.

5. Device according to one of the claims 3 or 4, characterized in that it further includes means (4) for making at least one fold groove (10A, 11A, 12A, 13A, 14A, 15A, 16C), made up of a shaped roller (41) pressing on a support roller (40).

6. Device according to one of the claims 3 to 5, characterized in that it further includes means (6) for making at least one milled line (17, 18, 19), made up of a shaped roller pressing on a support roller (60, 61).

7. Device according to one of the claims 3 to 6, characterized in that the means for making fold groove (4) and/or milled lines (6) are provided for making longitudinal grooves (10A) and/or longitudinal milled lines (19) only on a central portion of the length of the blank (1), the disengagement of said means for making longitudinal grooves (10A) and/or longitudinal milled lines (19) permitting said realignment of the strip of paper (32).

8. Device according to one of the claims 3 to 7, characterized in that it further includes means (7) permitting a pre-gummed tear string or tape (19B) to be disposed on one face of the strip of paper (32) corresponding to the inside face of the pack, said tear string or tape being applied to the strip of paper by pressure between two pressure rollers (70, 72) along a milled line (19), said device further comprising means (74, 75) permitting a tearing tongue (19A) to be cut on one end of said milled line (19).

9. Device according to claim 8, characterized in that one of said pressure rollers (72) corresponds to one of the support rollers of a cutting device.

10. Device according to one of the claims 3 to 9, characterized in that it further includes means (5) permitting an alphanumeric code or bar code or a date (19C) to be affixed to a surface portion of the blank (1), said means being made up of an imprinting roller (51) pressing the strip of paper (32) against a support roller (50).

11. Device according to one of the claims 3 to 10, characterized in that the cuts and pre-cuts (14, 15, 16, 16B, 18A, 19A) are effected by at least one cutting roller (73, 75) pressing against a support roller (72, 74).

12. Device according to one of the claims 3 to 11, characterized in that the various means (4, 5, 6, 7) permitting making of the fold ribs (10A, 11A, 12A, 13A, 14A, 15A, 16C), the affixing of a code or a date (19C), the milled lines (17, 18, 19), and the cuts (14, 15, 16, 18A, 19A) are driven at proportional speeds directly by a mechanical drive (8) from the packing machine (1).

13. Device according to claim 12, characterized in that the transverse cutting means (76, 77) permitting the blanks (1) to be separated are controlled by a synchronization cell (81).

## Patentansprüche

1. Verfahren zum Herstellen von Verpackungszuschnitten, insbesondere Zuschnitte (1) für die Anfertigung von Paketverpackungen weichen Typs für Zigaretten, einen oder mehrere Schnitte (14, 15, 16, 16B) umfassend, welches Verfahren auf einer Verpackungsmaschine (3) durchgeführt wird, welche Mittel (33) zur Zuführung eines vorbedruckten Papierbandes (32), das von einer Rolle (31) herrührt, sowie Mittel (76, 77) umfasst, die fähig sind, mindestens einen Schnitt (14, 15, 16, 16B) auf dem genannten Zuschnitt anzubringen, dadurch gekennzeichnet, dass ein periodisches Nachlassen der Spannung des Papierbandes (32) bewirkt wird, während welchem das genannte Band zuerst bezüglich einer Markierung (19D) desselben nachgerichtet wird, wonach transversale Schneidmittel (76, 77) aktiviert werden, um den genannten Zuschnitt (1) vom Papierband (32) zu trennen.

2. Verfahren nach Anspruch 1, dadurch gekennzeichnet, dass das Nachrichten des Bandes (32) durch eine Veränderung der Geschwindigkeit des Durchlaufs des genannten Bandes erhalten wird.

3. Vorrichtung zum Herstellen von Verpackungszuschnitten, insbesondere Zuschnitte (1) für die Anfertigung von Paketverpackungen weichen Typs für Zigaretten, einen oder mehrere Schnitte (14, 15, 16, 16B) umfassend, welche genannte Vorrichtung direkt auf der Verpackungsmaschine (3) angeordnet ist, und Mittel (33) zur Zuführung eines vorbedruckten Papierbandes (32), das von einer Rolle (31) herrührt, sowie Mittel (76, 77) umfasst, die fähig sind, mindestens einen Schnitt (14, 15, 16, 16B) auf dem genannten Zuschnitt anzubringen, dadurch gekennzeichnet, dass ferner Mittel (42, 50, 51, 72, 73, 74, 75), welche ein Nachlassen der Spannung des Papierbandes (32) bewirken, um das genannte Band bezüglich einer Markierung (19D) desselben nachzurichten, sowie Steuermittel (82) vorgesehen sind, die fähig sind, die Einwirkung von Transversalschnittrollen (76, 77) zu steuern, um den genannten Zuschnitt (1) während dem genannten Nachlassen der Spannung vom Papierband (32) zu trennen.

4. Vorrichtung nach Anspruch 3, dadurch gekennzeichnet, dass während dem Nachlassen der Spannung des Papierbandes die Steuermittel (82) ferner fähig sind, die momentane Geschwindigkeit der Antriebsrollen (80) zu steuern, um so das Nachrichten des Papierbandes bezüglich einer Markierung (19D) desselben zu erlauben.

5. Vorrichtung nach einem der Ansprüche 3 oder 4, dadurch gekennzeichnet, dass sie ferner Mittel (4) zur Anbringung mindestens eines Biegefalzes (10A, 11A, 12A, 13A, 14A, 15A, 16C) umfasst, bestehend aus einer profilierten Rolle (41), die auf eine Abstützrolle (40) gepresst wird.

6. Vorrichtung nach einem der Ansprüche 3 bis 5, dadurch gekennzeichnet, dass sie ferner Mittel (6) zum Anbringen mindestens einer gerändelten Linie (17, 18, 19) umfasst, bestehend aus einer profilierten Rolle, die auf eine Abstützrolle (60, 61) gepresst wird.

7. Vorrichtung nach einem der Ansprüche 3 bis 6, dadurch gekennzeichnet, dass die Mittel zum Anbringen der Biegefalze (4) und/oder der gerändelten Linien nur zum Anbringen von longitudinalen Falzen (10A) bzw. longitudinalen gerändelten Linien (19) auf einem zentralen Bereich der Länge des Zuschnitts (1) vorgesehen sind, wobei das Nichteingreifen der genannten Mittel zum Anbringen der longitudinalen Falze (10A) und/oder der longitudinalen gerändelten Linien (19) das genannte Nachrichten des Papierbandes (32) erlauben.

8. Vorrichtung nach einem der Ansprüche 3 bis 7, dadurch gekennzeichnet, dass ferner Mittel (7) zum Anordnen eines auf eine Fläche des Papierbandes (32), die der inneren Fläche des Paketes entspricht, voreingeleimten Aufreissschnürchens oder -bändchens (19B) vorgesehen sind, welches auf das Papierband durch Pressen zwischen zwei Pressrollen (70, 72) entlang einer gerändelten Linie (19) angebracht wird, wobei die genannte Vorrichtung ferner Mittel (74, 75) umfasst, welche das Schneiden einer Aufreisslasche (19A) an einem Ende der genannten gerändelten Linie (19) erlauben.

9. Vorrichtung nach Anspruch 8, dadurch gekennzeichnet, dass eine der genannten Pressrollen (72) einer der Abstützrollen einer Schneidvorrichtung entspricht.

10. Vorrichtung nach einem der Ansprüche 3 bis 9, dadurch gekennzeichnet, dass sie ferner Mittel (5) zum Anbringen eines alphanumerischen Codes oder eines Strichcodes oder eines Datums (19C) auf einem Bereich der Oberfläche des Zuschnitts (1), wobei die genannten Mittel eine Druckrolle (51), die das Papierband (32) gegen eine Stützrolle (50) pressen, umfassen.

11. Vorrichtung nach einem der Ansprüche 3 bis 10, dadurch gekennzeichnet, dass die Schnitte und Vorschnitte (14, 15, 16, 16B, 18A, 19A) durch mindestens eine Schneidrolle (73, 75) ausführbar sind, die gegen eine Abstützrolle (72, 74) abgestützt ist.

12. Vorrichtung nach einem der Ansprüche 3 bis 11, dadurch gekennzeichnet, dass die verschiedenen Mittel (4, 5, 6, 7), welche das Anbringen der Biegefalze (10A, 11A, 12A, 13A, 14A, 15A, 16C), eines Codes oder eines Datums (19C), der gerändelten Linien (17, 18, 19) und der Schnitte (14, 15, 16, 18A, 19A) erlauben, mit proportionalen Geschwindigkeiten direkt durch einen mechanischen Antrieb (8) von der Verpackungsmaschine (1) angetrieben sind.

13. Vorrichtung nach Anspruch 12, dadurch gekennzeichnet, dass die Mittel für die Transversalschnitte (76, 77), welche ein Trennen der Zuschnitte erlauben, durch eine Synchronisationszelle (81) gesteuert sind.
